# EUROPÄISCHE PATENTANMELDUNG

(11) **EP 0 818 571 A2**
(43) Veröffentlichungstag der Anmeldung: **14.01.1998**
(21) Anmeldenummer: 97111285.9
(22) Anmeldetag: 04.07.1997
(51) Int. Cl.: D06H 3/16

(54) **Verfahren und Vorrichtung zur Ausrichtung von im wesentlichen schlauchförmigen Textilwaren**

(30) Priorität: 11.07.1996 DE 19627812
(71) Anmelder: Wepamat Maschinenbau GmbH, 73235 Weilheim/Teck (DE)
(72) Erfinder: Bertram, Wolfgang, Charlotte, NC 28278 (US); Leonhardt, Siegfried, 78333 Stockach-Wahlwies (DE)
(74) Vertreter: Patentanwälte Ruff, Beier, Schöndorf und Mütschele

(57) **Zusammenfassung**

Die vorliegende Erfindung betrifft ein Verfahren und eine Vorrichtung zur Ausrichtung von im wesentlichen schlauchförmigen Textilwaren, wie Socken, Strümpfen, Feinstrümpfen oder dgl., die eine Unsymmetrie, wie eine Pendelferse, aufweisen. Erfindungsgemäß werden die Textilwaren auf eine im wesentlichen zylindrische Form aufgezogen, die Form wird mit der darauf aufgezogenen Textilware um eine Längsachse gedreht, während der Drehung werden die Lage der Unsymmetrie und die jeweilige Stellung der Form erfaßt und schließlich wird die Form entsprechend der erfaßten Lage der Unsymmetrie in eine vorbestimmte Stellung gedreht. Vorzugsweise wird gleichzeitig das Maschenbild der auf die Form aufgezogenen Textilware auf Fehler geprüft.

## Beschreibung

Die vorliegende Erfindung betrifft ein Verfahren und eine Vorrichtung zur Ausrichtung von im wesentlichen schlauchförmigen Textilwaren, insbesondere Strümpfen, Feinstrümpfen, Socken oder dergleichen, die eine Unsymmetrie aufweisen.

Unter Unsymmetrie ist dabei sowohl eine Formunsymmetrie wie beispielsweise die Fersenauspendelung eines Strumpfes oder die Spitzennaht einer Socke, als auch eine Farb- oder Webunsymmetrie wie beispielsweise ein eingewebter Kennfaden zu verstehen. Darüberhinaus sind unter Textilwaren nicht nur gewebte, gestrickte oder gewirkte, aus Faserstoffen hergestellte Waren, sondern auch solche aus anderen Materialien in anderer Weise hergestellte zu verstehen, die vergleichbare Eigenschaften, insbesondere hinsichtlich Elastizität und Oberflächenbeschaffenheit, besitzen.

Socken und Strümpfe werden mit wenigen Ausnahmen auf Rundstrickmaschinen mit einer sogenannten Pendelferse hergestellt. Die Socken verlassen die Strickmaschine im wesentlichen in Form eines Schlauches, der an einem Ende eine besondere Ausformung, die sogenannte gore-line besitzt. Dieses Ende wird mit einer Naht verschlossen und bildet dann die Spitze des Sockens. Im Querschnitt der Textilware liegen die Spitzennaht und die Ferse im rechten Winkel zueinander.

Nach dem Spitzennähen, mitunter auch schon nach dem Stricken, werden die Socken gebleicht oder gefärbt. Sie verlassen die Bleich- oder Färbeanlagen in einer unansehnlichen Form vergleichbar der Form von Socken nach dem Waschen und müssen anschließend durch Formen in eine verkaufsfähigen Zustand gebracht werden.

Zusätzlich sind die Textilwaren auf Strick- oder Webfehler zu prüfen, um fehlerhafte Ware auszusortieren. Hierzu ist es bekannt, die Socken oder Strümpfe auf eine flache Platte aufzuziehen und dann von beiden Seiten anzuschauen.

Diese Arbeitsgänge sind mit viel und mühseliger Handarbeit verbunden und führen schnell zur Ermüdung und daher zu Fehlern der diese Handarbeiten ausführenden Person.

Es ist daher eine Aufgabe der vorliegenden Erfindung, die Handhabung, Bearbeitung bzw. Prüfung der Textilwaren zwischen den anfänglichen Produktionsschritten wie Stricken und Färben und den letzten Produktionsschritten wie Formen, Legen oder Verpacken zu vereinfachen und zu verbessern, wobei insbesondere die umfangreiche und mühselige Handarbeit reduziert werden soll.

Erfindungsgemäß wird diese Aufgabe gelöst durch ein Verfahren der eingangs genannten Art, bei dem die Textilware auf eine im wesentlichen zylindrische Form aufgezogen wird, die Form mit der darauf aufgezogenen Textilware um eine Längsachse gedreht wird, während der Drehung die Lage der Unsymmetrie und die jeweilige Stellung der Form erfaßt werden und die Form entsprechend der erfaßten Lage der Unsymmetrie in eine vorbestimmte Stellung gedreht wird.

Die Textilwaren können vollständig unausgerichtet in beliebiger Lage beispielsweise aus einem Korb oder direkt aus einer Färbe- oder Bleichanlage kommend auf die Form aufgezogen werden und werden automatisch ohne Handarbeit in eine vorbestimmte Lage ausgerichtet, in der sie an eine Weiterverarbeitungsmaschine weitergegeben werden können. Das Aufziehen der Textilware auf eine im wesentlichen zylindrische Form erleichtert die Erfassung der Unsymmetrie der Textilware wesentlich.

Vorzugsweise wird die Textilware derart auf die Form aufgezogen, daß die Textilware mit Ausnahme der Unsymmetrie glatt an der Form anliegt und der von der Form abstehende Abschnitt der Textilware erfaßt wird. Insbesondere bei Socken oder Strümpfen mit einer Pendelferse wird der Socken bzw. der Strumpf derart auf die Form aufgezogen, daß die Ware leicht gedehnt ohne Falten an der Außenoberfläche der Form anliegt und nur im Bereich der Pendelferse eine Wulst wirft. Die Lage dieser Wulst wird dann als ein die Orietierung der Textilware bestimmender Parameter erfaßt und zur Ausrichtung der Textilware verwendet.

Vorzugsweise kann als die Orientierung bestimmender Parameter auch die Lage einer Spitzennaht, die im auf die Form aufgezogenen Zustand als Formunsymmetrie erfaßt wird, zur Ausrichtung verwendet werden. Gemäß einer Ausführungsform der Erfindung kann auch eine Farbunsymmetrie oder eine Webunsymmetrie wie beispielsweise ein Kennfaden als die Orientierung der Ware bestimmender Parameter erfaßt und zur Ausrichtung derselben verwendet werden.

Gemäß einer bevorzugten Ausführungsform der Erfindung wird die Form mit der darauf aufgezogenen Textilware um zumindest 360° gedreht.

Gemäß einem weiteren Aspekt der Erfindung wird die auf die im wesentlichen zylindrische Form aufgezogene Textilware unter Drehung der Form auf Web- und/oder Strickfehler geprüft. Durch das Aufziehen der schlauchförmigen Textilware auf die im wesentlichen zylindrische Form wird die Textilware einer gleichmäßigen Dehnung unterworfen, wodurch das Maschenbild einfach und präzise erfaßt werden kann.

Wird die Textilware, wie dies bekannt ist, auf eine flache, plattenförmige Form aufgezogen, wird die Textilware an den Kanten einer hohen Dehnung bzw. Belastung und insgesamt einer ungleichmäßigen Dehnung unterworfen. Hierbei kann an den Kanten das Maschenbild der Textilware gar nicht erfaßt werden und das an den Seiten der Form erfaßte Maschenbild aufgrund der ungleichmäßigen Dehnung nicht richtig ausgewertet werden. Das Aufziehen der Textilware auf eine im wesentlichen zylindrische Form bewirkt im Gegensatz hierzu eine gleichmäßige Dehnung. Das Maschenbild kann gleichmäßig erfaßt werden. Dies kann auch ohne Drehung der Form erfolgen, vorzugsweise wird jedoch die Form dabei gedreht. Zweckmäßigerweise wird das Maschenbild gleichzeitig mit der Erfassung der Lage der Unsymmetrie geprüft.

Vorzugsweise werden Abschnitte der Textilware nacheinander insbesondere mittels einer optischen Bilderfassungseinrichtung erfaßt und miteinander verglichen. Ein gerade erfaßter Abschnitt kann mit dem jeweils zuvor erfaßten Abschnitt oder mit einem Mittelwert zuvor erfaßter Abschnitte verglichen werden.

Gemäß einem weiteren Aspekt der Erfindung wird die oben genannte Aufgabe gelöst durch eine Vorrichtung der eingangs genannten Art mit zumindest einer im wesentlichen zylindrischen Form, einer Drehvorrichtung zur Drehung der Form um eine Längsachse, einer Erfassungseinrichtung zur Erfassung der Lage der Unsymmetrie relativ zur Winkelstellung der Form, und einer Steuereinrichtung zur Ansteuerung der Drehvorrichtung in Abhängigkeit der erfaßten Lage der Unsymmetrie und der entsprechenden Stellung der Form.

Unter im wesentlichen zylindrisch sind dabei auch Formen zu verstehen, die von der mathematischen Zylinderform abweichen und beispielsweise leicht konisch oder im Meridianschnitt eine leicht gewölbte Kontur besitzen. Vorzugsweise ist die Form jedoch zylindrisch.

Gemäß einer bevorzugten Ausführung der Erfindung besitzt die Erfassungseinrichtung einen Sensor, der die Anwesenheit der Unsymmetrie in einem vorbestimmten Bereich erfaßt. Der Sensor kann dabei die Unsymmetrie erfassen, wenn diese während der Drehung der Form durch einen vorbestimmten Erfassungsbereich gedreht wird.

In Abhängigkeit des die Orientierung der Textilware bestimmenden Parameters können verschiedene Sensoren verwendet werden. Zur Erfassung einer Webunsymmetrie wie beispielsweise eines metallischen Kennfadens kann ein entsprechender Detektor als Sensor vorgesehen sein. Zur Erfassung einer Formunsymmetrie wie beispielsweise einer von der Form wulstartig abstehenden Pendelferse kann beispielsweise ein Tastsensor vorgesehen sein. Vorzugsweise jedoch ist ein optischer Sensor vorgesehen, der den Durchgang der Unsymmetrie durch den Erfassungsbereich optisch erfaßt.

Gemäß einer bevorzugten Ausführungsform der Erfindung ist ein Umfang der Form derart bemessen, daß die Textilware im auf die Form aufgezogenen Zustand gedehnt, jedoch nicht überdehnt ist, insbesondere derart, daß die Textilware im Bereich der Unsymmetrie von der Form absteht und in übrigen Bereichen glatt an der Form anliegt. Die Form ist also derart ausgebildet, daß eine Pendelferse eines Sockens wulstartig von der Oberfläche der Form absteht, während die Socke in übrigen Bereichen glatt an der Form anliegt.

Gemäß einem weiteren Aspekt der Erfindung ist eine Prüfvorrichtung zur Prüfung des Maschenbildes der Textilware im auf eine im wesentlichen zylindrische Form aufgezogenen Zustand vorgesehen. Hierdurch wird die Kontrolle der Textilwaren auf Fehler wesentlich vereinfacht. Dadurch, daß eine im wesentlichen zylindrische Form verwendet wird, werden die Textilwaren gleichmäßig gedehnt, wodurch ein gleichmäßiges Maschenbild entsteht und Fehler leicht entdeckt werden können.

Zweckmäßigerweise besitzt die Prüfvorrichtung eine optische Bilderfassungseinrichtung zur Erfassung des Maschenbilds und vorzugsweise eine Speichereinrichtung zur Speicherung eines erfaßten Maschenbilds, eine Vergleichseinrichtung zum Vergleich eines erfaßten Maschenbilds mit einem abgespeicherten Maschenbild und eine Auswerteeinheit zur Auswertung des Vergleichsergebnisses. Hierbei kann als Bestimmungsgröße, die bestimmt ob ein Fehler vorliegt oder nicht, die Abweichung des gerade erfaßten Bildes von dem gespeicherten verwendet werden. Hierzu kann beispielsweise die Helligkeit dienen. Übersteigt die Abweichung einen vorgegebenen Wert, liegt ein Fehler vor.

Die Prüfung des Maschenbildes kann auch dadurch erfolgen, daß die von der Bilderfassungseinrichtung erfaßten Bilder von einer Digitalisiereinheit digitalisiert werden und anschließend mit einer Binarisiereinheit binarisiert werden. Der Schwellwert für die Binarisierung kann entsprechend der zu überprüfenden Textilware eingestellt werden. Überschreitet das Verhältnis der Binärwerte einen Schwellwert, kann ein Loch angenommen werden.

Vorteilhafterweise prüft die Prüfvorrichtung die auf die zylindrische Form aufgezogene Textilware unter Drehung der Form abschnittsweise. Gemäß einer bevorzugten Ausführung der Erfindung wird das Maschenbild in Verbindung mit der Erfassung der Lage der Unsymmetrie geprüft, wobei zweckmäßigerweise die Lage eines Fehlers relativ zur jeweiligen Stellung der Form erfaßt und gespeichert wird. Die entsprechenden Signale können dann zusammen mit den entsprechenden, die Lage der Unsymmetrie bestimmenden Signale verarbeitet werden, um die Lage eines Fehlers zu bestimmen. Es wird also die Lage eines Fehlers relativ zur Ausrichtung der Textilware erfaßt und bestimmt. Dies besitzt den Vorteil, daß bei sich an der gleichen Stelle häufenden Fehlern die Fehlerursache leichter bestimmbar ist.

Um die optische bzw. visuelle Erfassung der Textilware zu erleichtern, kann zweckmäßigerweise eine Beleuchtungseinrichtung vorgesehen sein, die die Helligkeitsunterschiede zwischen fehlerfreien und fehlerhaften Bereichen, insbesondere einem Loch, verstärkt. Eine besonders einfache Anordnung ist dabei dadurch gegeben, daß die Beleuchtungseinrichtung auf der der Bilderfassungseinrichtung gegenüberliegenden Seite der Form angeordnet ist. Zweckmäßigerweise ist hierzu die Form durchsichtig.

Um eine effektive Beleuchtung des Bereichs der Textilware zu bewirken, der gerade geprüft wird, kann die Beleuchtungseinrichtung auch vorteilhafterweise im Inneren der Aufziehform angeordnet. Die Bilderfassungseinrichtung und die Beleuchtungseinrichtung sind also vorteilhafterweise derart angeordnet, daß zwischen diesen sich die Textilware nur einlagig erstreckt.

In Weiterbildung der Erfindung kann die Form auch opak sein, wobei vorzugsweise die Form eine gegenüber der zu prüfenden Textilware andere Helligkeit und/oder Farbe besitzt. Hierdurch können vorteilhafterweise Fehler im Maschenbild gegenüber der opaken Form erkannt werden.

In Weiterbildung der Erfindung sind eine Aufsteckstation zum Aufstecken der Textilwaren auf eine Form, eine Aufziehstation zum Auziehen der Textilwaren auf eine Form, eine Erfassungs- und/oder Prüfstation und/oder eine Abziehstation zum Abziehen der Textilwaren von der Form vorgesehen. Vorzugsweise sind dabei eine Mehrzahl von Formen vorgesehen, die zwischen den Stationen bzw. von Station zu Station bewegbar sind. Dies besitzt den Vorteil, daß die einzelnen Verfahrensschritte mit mehreren Textilwaren zeitparallel durchführbar sind und daß die Handhabung, Bearbeitung bzw. Prüfung der Socken und Strümpfe zwischen den anfänglichen Produktionsschritten wie Stricken bzw. Färben und Bleichen und den abschließenden Bearbeitungsschritten wie Formen, Legen oder Verpacken weitgehend automatisiert sind.

In Weiterbildung der Erfindung ist eine Aufziehvorrichtung zum Aufziehen der Textilwaren auf eine Form vorgesehen, wobei die Aufziehvorrichtung mindestens ein relativ zu der Form bewegliches Aufziehteil, insbesondere mindestens einen umlaufenden Aufziehriemen aufweist. Zweckmäßigerweise sind dabei mehrere über den Umfang der Form verteilt an den Textilwaren angreifende Aufziehriemen vorgesehen, die die Textilwaren durch Reibung zwischen diesen und den Riemen auf die Form gleichmäßig aufziehen.

Gemäß einer bevorzugten Ausführung der Erfindung besitzt die Aufziehvorrichtung mehrere schwertartige Fördereinheiten mit jeweils zumindest einem Förderriemen, die zu der Form hin und von dieser weg bewegbar ist. Die beweglichen Fördereinheiten können also zu der Form hin bewegt werden, um durch Kontakt der Förderriemen mit der Textilware diese auf die Form aufzuziehen und können von der Form weg bewegt werden, um beispielsweise die Form zu einer weiteren Bearbeitungsstation zu bewegen.

Vorteilhafterweise kann die Aufziehvorrichtung auch in die Form integriert sein. Die Form kann mehrere an ihrer Außenseite angeordnete Förderriemen aufweisen, mit Hilfe derer die Textilwaren auf die Form aufgezogen werden können.

In Weiterbildung der Erfindung kann die Form im Querschnitt verstellbar sein. Vorzugsweise ist der Querschnitt derart verstellbar, daß in einer ersten Stellung die Textilware mit relativ hohem Druck an die Aufziehteile angedrückt ist und in einer zweiten Stellung die Aufziehteile gegenüber der Außenkontur der Form nicht bzw. nur gering vorstehen. Hierzu kann die Form vorzugsweise mehrere Bauteile aufweisen, die radial zur Längsachse der Form beweglich sind.

Vorzugsweise besitzt die Vorrichtung auch eine Abziehvorrichtung zum Abziehen der Textilware von der Form, wobei die Abziehvorrichtung zumindest ein relativ zu der Form bewegliches Abziehteil, insbesondere einen umlaufenden Abziehriemen aufweist und vorzugsweise mehrere relativ zu der Form bewegliche Fördereinheiten mit jeweils zumindest einem Abziehteil aufweist. Die Abziehvorrichtung kann im wesentlichen ähnlich der Aufziehvorrichtung ausgebildet sein.

Gemäß einem weiteren Aspekt der vorliegenden Erfindung wird eine Verdrillung der schlauchförmigen Textilwaren entlang deren Längsachse, d.h. eine Verdrehung beispielsweise des Bundes einer Socke gegenüber der Fußspitze, beim Abziehen der Textilware von der Form weitgehend beseitigt bzw. wesentlich vermindert. Die auf die Form aufgezogene Textilware wird durch eine Abziehvorrichtung von der Form abgezogen, wobei während des Abziehens die Form relativ zu der Abziehvorrichtung gedreht wird. Drehen der Form um ihre Längsachse relativ zu der Abziehvorrichtung bedeutet dabei lediglich eine Relativdrehung zwischen der Form und der Abziehvorrichtung, d.h. es kann die Abziehvorrichtung und/oder die Form gedreht werden. Während also die Textilware von der Form gezogen wird, wird der noch auf der Form befindliche Teil der Textilware entgegen der Verdrillung gegenüber dem bereits abgezogenen Teil gedreht. Zweckmäßigerweise ist die Abziehvorrichtung derart ausgebildet bzw. zumindest für diesen Vorgang derart einstellbar, daß nicht der gesamte auf die Form aufgezogene Abschnitt der Textilware mit der Abziehvorrichtung im Eingriff ist, sondern vorzugsweise lediglich der gerade von der Form abgleitende Abschnitt der Textilware. Die Abziehvorrichtung, gegenüber der die Form verdrehbar ist, kann dabei auch ein Teil einer Abtransportvorrichtung sein, mit der die Textilwaren von der Form weg- und weitertransportiert werden. Die Ausdrillung bewirkt auch bei symmetrischen Textilwaren besondere Vorteile, insbesondere hinsichtlich dem nachfolgenden Formen zur verkaufsfertigen Präsentation.

Der Betrag der Drehung der Form und/oder der Abziehvorrichtung während des Abziehens kann voreingestellt sein. Die Form wird jeweils um ein festes Maß gegenüber der Abziehvorrichtung verdreht. Das Maß der Drehung kann dabei einstellbar, insbesondere von einem Bediener der Maschine eingebbar sein. Die Verdrillung der Textilwaren hängt im wesentlichen von der Maschine ab, mit der die Textilware gestrickt, gewebt, gewirkt od.dgl. ist. Die Verdrillung ist bei Textilwaren derselben Charge im wesentlichen konstant.

In Weiterbildung der Erfindung kann die Verdrillung der auf die Form aufgezogenen Textilwaren durch eine entsprechende Erfassungeinheit automatisch erfaßt werden. Entsprechend dem erfaßten Maß der Verdrillung kann die Form relativ zu der Abziehvorrichtung beim Abziehen der Textilware gedreht werden, derart, daß die Verdrillung exakt beseitigt wird. Die Relativdrehung zwischen der Form und der Abziehvorrichtung kann dabei zwischen den beiden Endpunkten linear gesteuert sein. Um eine noch exaktere Beseitigung der Verdrillung zu erreichen, kann die Relativbewegung inkremental entsprechend der erfaßten Verdrillung gesteuert sein.

Die Erfassung der Verdrillung kann optisch oder sensorisch erfolgen. Beispielsweise kann ein in Längsrichtung der Textilware eingewebter Kennfaden erfaßt werden. Es kann auch die Lage singulärer Unsymmetrien, wie beispielsweise der Spitzennaht, der Fersenwulst und einer weiteren Kennmarke am Bund der Textilware, auf der Form erfaßt werden. Mit der erfaßten Verdrillung der Textilware wird die Relativdrehung zwischen Abziehvorrichtung und Form derart gesteuert, daß die Verdrillung beim Abziehen beseitigt wird.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen vorteilhafte sowie für sich schutzfähige Ausführungsformen darstellen können, für die hier Schutz beansprucht wird.

Im folgenden wird die Erfindung anhand von Ausführungsbeispielen und zugehöriger Zeichnungen näher erläutert. In diesen zeigen:
- Fig. 1: eine Seitenansicht einer Vorrichtung zur Ausrichtung und zur Prüfung von Textilwaren gemäß einer bevorzugten Ausführungsform der Erfindung, wobei mehrere Formen zum Aufziehen der Texilwaren, eine Bewegungseinrichtung sowie ein Träger und eine die Textilwaren auf die Formen aufsteckende Bedienperson dargestellt sind,
- Fig. 2: eine vergrößerte Ausschnittsansicht der an einem gemeinsamen Träger gelagerten Formen und der zugehörigen Bewegungsvorrichtung gemäß der Ausführung nach Fig. 1,
- Fig. 3: eine Draufsicht der Formen und des gemeinsamen Trägers gemäß der vergrößerten Darstellung in Fig. 2,
- Fig. 4: eine Seitenansicht einer Form, auf die die Textilwaren aufgezogen werden,
- Fig.5: einen Querschnitt durch die Form gemäß Fig. 4,
- Fig. 6: eine Aufziehstation, in der eine schwenkbare Aufziehvorrichtung an eine Form herangeschwenkt ist, in einer Seitenansicht gemäß der Ausführungsform der vorhergehenden Figuren,
- Fig.7: eine Prüf- und Erfassungsstation, die eine Bildverarbeitungseinrichtung und eine Beleuchtungseinrichtung aufweist, zwischen denen eine Form positioniert ist,
- Fig. 8: eine Abziehstation, in der eine schwenkbare Abziehvorrichtung an eine Form herangeschwenkt ist und die Textilwaren von der Form abzieht und an eine Abtransporteinrichtung übergibt und
- Fig. 9: einen Querschnitt durch eine Form zum Aufziehen der Textilwaren ähnlich Fig. 5 gemäß einer zweiten Ausführungsform, wobei die Form in unterschiedlichen Einstellungen dargestellt ist (Fig. 9a und 9b).

Die Vorrichtung zur Ausrichtung und Prüfung schlauchförmiger Textilwaren besitzt wie in Fig. 1 und 3 gezeigt ist, vier Formen 1, die nach unten hängend an einem gemeinsamen als Träger wirkenden Drehteller 2 gelagert sind, der wiederum hängend an einem Träger 3 gelagert ist.

Die Vorrichtung ist insgesamt als Rundtaktmaschine ausgebildet, bei der eine Mehrzahl von Bearbeitungsstationen 4, 5, 6, 7 entlang des Umfangs des Drehtellers 2 angeordnet sind.

Vorgesehen sind dabei nacheinander eine Aufsteckstation 4, in der die Textilwaren jeweils auf eine Spitze einer Form 1 manuell aufgesteckt werden, eine Aufziehstation 5, in der die Textilwaren auf die Formen 1 aufgezogen werden, eine Lageerfassungs- und Prüfstation 6 und eine Abzieh- und Übergabestation 7, in der die Textilwaren von den Formen 1 abgezogen und an eine Abtransporteinrichtung übergeben werden.

Um die Formen 1 von Station zu Station weiterschalten zu können, ist eine erste Drehvorrichtung 8 vorgesehen, die den Drehteller 2 mittels eines Antriebsmotors um eine vertikale Achse drehen kann.

Die Formen 1 sind ebenfalls jeweils um ihre Längsachse drehbar an dem Drehteller 2 gelagert und können durch eine zweite Drehvorrichtung 9 jeweils individuell um ihre Längsachse gedreht werden. Hierzu besitzt die Drehvorrichtung 9 jeweils einer Form 1 zugeordnete Antriebsmotoren 10, 11, 12 und 13 (vgl. Fig. 2 und 3).

Die Formen 1 besitzen jeweils im wesentlichen zylindrische Hohlprofilelemente aus einem transparenten Material mit einem achteckigen Querschitt, der abwechselnd im wesentlichen ebene Mantelsegmente 34 zum Aufziehen der Textilwaren und konkave Mantelsegmente 35 zur Reduzierung der Reibung aufweist (Fig. 5). Der Querschnitt könnte auch kreisrund sein. Ein achteckiger Querschnitt gemäß Fig. 5 ermöglicht jedoch ein reibungsarmes Aufziehen der Textilwaren 15 und beeinflußt andererseits die Maschenstruktur der aufgezogenen Textilware 15 nur gering. An einem unteren Ende des Hohlprofilelements 14 geht dessen Querschnitt in eine abgerundete geschlossene in etwa kugelkalottenförmige Spitze 16 über.

Wie in Fig. 4 gezeigt ist, bewirkt eine derartig ausgebildete Form 1, daß eine Textilware wie beispielsweise eine Socke 15 im aufgezogenen Zustand leicht gedehnt und glatt an der Außenoberfläche der Form 1 anliegt und lediglich im Bereich einer Pendelferse 17 wulstartig eine Falte wirft und von der Oberfläche der Form 1 absteht. Davon abgesehen ist die Textilware 15 im wesentlichen gleichmäßig leicht gedehnt.

Um eine Textilware 15 automatisch auf die Form 1 aufzuziehen, ist in der Aufziehstation 5 eine automatische Aufziehvorrichtung 18 vorgesehen, die ein Paar schwenkbare Fördereinheiten 19 besitzt, die wiederum jeweils als Aufziehteil ein Paar umlaufende Förderriemen 20 aufweisen (vgl. Fig. 6). Die Fördereinheiten 19 können dabei derart an die Form 1 herangeschwenkt werden, daß jeweils ein der Form 1 zugewandtes Trumm der Förderriemen 20 im wesentlichen Parallel zur Außenoberfläche der Form 1 in deren Längsrichtung verläuft. Die Fördereinheiten 19 sind in der an die Form 1 herangeschwenkten Stellung auf gegenüberliegenden Seiten der Form 1 angeordnet, so daß die Form 1 zangenartig zwischen den Förderriemen 20 angeordnet ist (Fig. 6).

Um die auf die Form 1 aufgezogene Textilware 15 visuell bzw. optoelektronisch auf ein fehlerfreies Maschenbild zu prüfen, ist in der Prüfstation 6 eine Bilderfassungseinrichtung 21 angeordnet, die von einer Seite her auf die Mantelfläche einer in der Prüfstation 6 befindlichen Form 1 gerichtet ist (Fig. 7). Bezüglich der Bilderfassungseinrichtung 21 auf der gegenüberliegenden Seite der Form 1 ist in der Prüfstation 6 als Beleuchtungseinrichtung eine stabförmige Lampe 22 vorgesehen, die sich parallel zur Außenoberfläche der Form 1 in deren Längsrichtung erstreckt. In Verbindung mit dem durchsichtigen Hohlprofilelement 14 der Form 1 wird der von der Bilderfassungseinrichtung 21 erfaßte Abschnitt der Textilware 15 also von hinten beleuchtet, wodurch die Kontraste insbesondere beim Vorliegen eines Maschenfehlers verstärkt werden. Wie später noch näher erläutert werden wird, wird die Textilware 15 unter Drehung der Form 1 abschnittsweise auf Maschenfehler geprüft.

Ebenfalls in der Lageerfassung- und Prüfstation 6 ist ein in Fig. 7 nicht dargestellter Unsymmetrieerfassungssensor 23 vorgesehen, der in Fig. 9b gezeigt ist. Dieser Sensor 23 ist ein lichtschrankenartig arbeitender Sensor, dessen Erfassungsbereich vorzugsweise tangential unmittelbar vor der Mantelfläche der Form 1, jedoch leicht beabstandet hiervon ist, so daß glatt an der Außenoberfläche der Form 1 anliegende Abschnitte der Textilware 15 sich nicht im Erfassungsbereich des Sensors 23 befinden, die von der Außenoberfläche der Form 1 wulstartig abstehende Pendelferse 17 der Textilware 15 jedoch bei entsprechender Winkelstellung der Form 1 im Erfassungsbereich des Sensors 23 liegt. Hierdurch kann unter Drehen der Form 1 die Lage der Pendelferse 17 relativ zur Winkelstellung der Form 1 erfaßt und bestimmt werden. Entsprechend den Signalen des Sensors 23 und der entsprechenden Winkelstellung der Form 1 kann dann eine nicht näher dargestellte Steuerungseinheit den entsprechenden Antriebsmotor der zweiten Drehvorrichtung 9 ansteuern, um die Textilware 15 in eine vorbestimmte Ausrichtung zu drehen.

In der Lageerfassungs- und Prüfstation 6 ist ferner ein Verdrillerfassungssensor 36 vorgesehen, der die Verdrillung der Socke auf der Prüfform, d.h. eine in sich Verdrehung des Sockens um die Längsachse der Prüfform, erfaßt. Der Sensor 36 kann dabei beispielsweise optisch arbeiten und beispielsweise einen unter UV-Licht sichtbaren Kennfaden, der in Längsrichtung in die Socke eingewebt ist, erkennen.

In der Abziehstation 7 ist eine Abziehvorrichtung 24 vorgesehen, die ein Paar schwenkbare Fördereinheiten 25 mit jeweils einem Paar umlaufender Förderriemen 26 aufweist. Die Abziehvorrichtung 24 entspricht im wesentlichen der Aufziehvorrichtung 18 und kann ebenfalls an die Form 1 heran und von dieser weggeschwenkt werden, um die Textilwaren 15 analog zur Aufziehvorrichtung abzuziehen.

In der Abziehstation 7 ist unterhalb der Form 1 eine Abtransportvorrichtung 27 mit einem Paar gegenüberliegend angeordneten Fördereinheiten 28 mit zugehörigen Transportbändern 29 vorgesehen, die die abgezogenen Textilwaren 15 übernehmen und beispielsweise zu einer Formstation abtransportieren.

Um eine Verdrillung der Socken zu beseitigen bzw. zumindest wesentlich zu vermindern, kann die Abziehvorrichtung 24 derart ausgebildet bzw. eingestellt werden, daß sie nur mit dem gerade von der Form abgleitenden Abschnitt des Sockens, beispielsweise durch Schrägstellung der Fördereinheiten 25, in Eingriff ist. Gemäß einer anderen Ausführung kann die Verdrillung auch dadurch beseitigt werden, daß die Form 1 gegenüber der Abtransportvorrichtung 27, die als Teil der Abziehvorrichtung gesehen werden kann, verdrehbar ist, so daß beim Abziehen der Socke der noch auf der Form 1 befindliche Teil der Socke gegenüber dem bereits mit der Abtransportvorrichtung 27 in Eingriff befindlichen Abschnitt der Socke verdreht wird. In diesem Fall kan die Abziehvorrichtung 24 zusammen mit der Form 1 gegenüber der Abtransportvorrichtung 27 verdreht werden bzw. es kann die Abtransportvorrichtung 27 gedreht und die Form 1 und die Abziehvorrichtung 24 nicht gedreht werden. Die Relativdrehung wird dabei von der Steuereinrichtung in Abhängigkeit der Verdrillung, die durch den Verdrillerfassungssensor 36 erfaßt wurde, gesteuert.

Gemäß einer weiteren in Fig. 9 dargestellten Ausführungsform kann die Aufziehvorrichtung und die Abziehvorrichtung in die Form 1 integriert sein. Wie in Fig. 9a und b gezeigt ist, besitzt die Form 1 ein Paar gegenüberliegend angeordnete Transportriemenabschnitte 30, mit im wesentlichen jeweils halbmondförmigem Querschnitt, in die ein Paar umlaufender Transportriemen integriert sein können, wobei an der Außenseite angeordnete Trümmer der Transportriemen über die Außenoberfläche vorstehen können. Darüber hinaus besitzt die Form 1 ein Paar ebenfalls gegenüberliegend, zu den Transportriemenabschnitten 30 um 90° gedreht angeordnete im wesentlichen schalenförmige Formabschnitte 31. Die Transportriemenabschitte 30 und/oder die Formabschnitte 31 können radial bewegt werden. Um eine Socke 15 auf die Form 1 aufzuziehen werden die Formabschnitte 31 radial nach innen und die Transportriemenabschnitte 30 radial nach außen bewegt, um die Socke 15 mit geringer Reibung an den Formabschnitten 31 und hoher Reibung an den entsprechenden Transportriemen aufziehen zu können (Fig. 9a).

Um die Textilware 15 zur Prüfung des Maschenbildes und/oder zur Erfassung der Lage der Pendelferse 17 gleichmäßig aufzuspannen, werden die Formabschnitte 31 radial nach außen bewegt, während die Transportriemenabschnitte 30 radial nach innen bewegt werden können (Fig. 9b). Um die Textilware 15 von der Form 1 abzuziehen, kann diese in eine der Aufziehstellung (Fig. 9a) entsprechende Stellung eingestellt werden.

Nachfolgend wird die Funktion und Wirkungsweise der Vorrichtung näher erläutert.

Zunächst wird eine beispielsweise in einem Korb befindliche Socke 15 von einer Bedienungsperson 32 orientierungslos mit einem Handgriff mit dem Bund auf das untere Ende 16 der in der Aufsteckstation 4 befindlichen Form 1 aufgesteckt (Fig. 1). Der restliche Abschnitt der Socke hängt in beliebiger Lage frei nach unten.

Nach Aufstecken der Socke wird der Drehteller 2 um 90° weitergedreht, um die aufgesteckte Socke in die Aufziehstation 5 zu bringen. Dort wird die Aufziehvorrichtung 18 (Fig. 6) an die Form 1 herangeschwenkt und die Socke durch die Förderriemen 20, die vorzugsweise jeweils eine Auflage aus geschäumtem Polyurethan besitzen, auf die Form 1 ganz aufgezogen. Die Fördereinheiten 19 der Aufzieheinrichtung 18 werden nach Beendigung des Aufziehvorganges wieder von der Form 1 weggeschwenkt.

Daraufhin wird der Drehteller 2 durch die erste Drehvorrichtung 8 um weitere 90° gedreht, um die auf die Form 1 aufgezogene Socke 15 in die Lageerfassungs- und Prüfstation 6 zu bewegen.

In der Erfassungs- und Prüfstation wird die Form 1 durch den entsprechenden Antriebsmotor der zweiten Drehvorrichtung 9 um ihre vertikale Längsachse um mindestens 360° gedreht. Hierbei wird zum einen das Maschenbild der Socke 15 Abschnitt für Abschnitt durch die Bilderfassungseinrichtung 21 und eine entsprechende Auswerteeinrichtung geprüft. Zum anderen wird durch den Lageerfassungssensor 23 die Lage der wulstartig abstehenden Pendelferse 17 erfaßt, wenn diese in den Erfassungsbereich des Sensors 23 gedreht wird. Die entsprechenden Signale des Lageerfassungssensors 23 werden zusammen mit dem entsprechenden Drehwinkel der Form 1, der beispielsweise mittels eines an den entsprechenden Antriebsmotor der zweiten Drehvorrichtung 9 angeschlossenen Encoder bestimmt werden kann, an die nicht dargestellte Steuereinrichtung übermittelt. Die Steuereinrichtung bestimmt daraus die Ausrichtung der Socke 15 und steuert dementsprechend die zweite Drehvorrichtung 9 an, um die Form 1 derart zu drehen, daß die Socke in eine vorbestimmte Lage ausgerichtet wird.

Ferner wird in der Erfassungs- und Prüfstation während der Drehung um 360° eine Verdrillung der Socke 15 durch den Verdrillerfassungssensor 36 erfaßt. Der Versatz, um den ein oberer Endabschnitt gegenüber einem unteren Endabschnitt und ggfls. gegenüber einem mittleren Abschnitt der Socke verdreht ist, wird an die Steuereinrichtung übermittelt und dort in einer Speichereinrichtung abgespeichert.

Schießlich wird der Drehteller 2 erneut um 90° gedreht, um die geprüfte und ausgerichtete Socke in die Abziehstation 7 zu bewegen, in der die Socke 15 abgezogen wird und zwar bevorzugt so, daß die Pendelferse 17 und die Spitzennaht 33 zwischen den Transportbändern 29 der Abtransportvorrichtung 27 zu liegen kommen.

Entsprechend der abgespeicherten Verdrillung der Socke 15 wird während des Abziehvorganges die Form 1 gegenüber der Abziehvorrichtung bzw. Abtransportvorrichtung entgegen der Drillrichtung gedreht, um die Verdrillung zu beseitigen.

Anstelle der beschriebenen Lageerfassung mit Hilfe der wulstartig abstehenden Pendelferse 17 kann die Ausrichtung der Socke 15 auch dadurch bewirkt werden, daß der Lageerfassungssensor 23 auf die Spitzennaht 33 gerichtet ist und diese erfaßt.

Die Vorrichtung zeichnet sich insbesondere dadurch aus, daß zum einen die Textilwaren automatisch ausgerichtet werden und zum anderen gleichzeitig das Maschenbild der Textilwaren geprüft wird. Hierbei wird die schlauchförmige Textilware auf eine zylindrische Form aufgezogen, wodurch zum einen eine Formunsymmetrie wie eine Pendelferse sehr leicht erfaßbar und zur Bestimmung der Ausrichtung verwendet werden kann und zum anderen die Socke gleichmäßig gedehnt wird und ein dementsprechend gleichmäßiges Maschenbild die Fehlererfassung vereinfacht.

## Patentansprüche

1. Verfahren zur Ausrichtung von im wesentlichen schlauchförmigen Textilwaren, insbesondere Socken, Strümpfen oder Feinstrümpfen, die eine Unsymmetrie aufweisen, dadurch gekennzeichnet, daß die Textilware (15) auf eine im wesentlichen zylindrische Form (1) aufgezogen wird, die Form mit der darauf aufgezogenen Textilware um eine Längsachse gedreht wird, während der Drehung die Lage der Unsymmetrie (17) und die jeweilige Stellung der Form erfaßt werden und die Form entsprechend der erfaßten Lage der Unsymmetrie in eine vorbestimmte Stellung gedreht wird.

2. Verfahren nach Anspruch 1, dadurch gekennzeichnet, daß die Textilware (15) derart auf die Form (1) aufgezogen wird, daß die Textilware mit Ausnahme der Unsymmetrie (17) glatt an der Form anliegt, und der von der Form abstehende Abschnitt (17) der Textilware erfaßt wird.

3. Verfahren nach Anspruch 1 oder 2, dadurch gekennzeichnet, daß die Form (1) mit der darauf aufgezogenen Textilware um zumindest 360° gedreht wird.

4. Verfahren, insbesondere nach dem Oberbegriff des Anspruchs 1, dadurch gekennzeichnet, daß die auf eine im wesentlichen zylindrische Form (1) aufgezogene Textilware (15) unter Drehung der Form um deren Längsachse auf Web- und/oder Strickfehler geprüft wird, wobei vorzugsweise Abschnitte der Textilware nacheinander insbesondere mittels einer optischen Bilderfassungseinrichtung (21) erfaßt und miteinander verglichen werden.

5. Verfahren nach dem Oberbegriff des Anspruchs 1, dadurch gekennzeichnet, daß die auf eine Form (1) aufgezogene Textilware (15) durch eine Abziehvorrichtung (24, 27) von der Form abgezogen wird, wobei während des Abziehens durch Drehen der Form relativ zu der Abziehvorrichtung ein abzuziehender Abschnitt der Textilware gegenüber einem noch auf der Form aufgezogenen Abschnitt der Textilware verdreht wird.

6. Verfahren nach Anspruch 5, dadurch gekennzeichnet, daß die auf die Form (1) aufgezogene Textilware (15) auf eine Verdrillung in Längsrichtung der Form geprüft wird und die Form relativ zu der Abziehvorrichtung (24, 27) beim Abziehen der Textilware von der Form in Abhänigkeit der festgestellten Verdrillung gedreht wird.

7. Vorrichtung zur Ausrichtung von im wesentlichen schlauchförmigen Textilwaren, insbesondere Socken, Strümpfen oder Feinstrümpfen oder dergleichen, die eine Unsymmetrie aufweisen, insbesondere zur Durchführung des Verfahrens nach einem der Ansprüche 1 bis 6, mit zumindest einer im wesentlichen zylindrischen Form (1), einer Drehvorrichtung (9) zur Drehung der Form um eine Längsachse, einer Erfassungseinrichtung (23) zu Erfassung der Lage der Unsymmetrie (17) relativ zur Winkelstellung der Form (1) und einer Steuereinrichtung zu Ansteuerung der Drehvorrichtung (9) in Abhängigkeit der erfaßten Lage der Unsymmetrie (17) und der entsprechenden Stellung der Form (1).

8. Vorrichtung nach Anspruch 7, dadurch gekennzeichnet, daß eine Aufsteckstation (4) zum Aufstecken der Textilwaren (15) auf eine Form (1), eine Aufziehstation (5) zum Aufziehen der Textilwaren auf eine Form, eine Erfassungs- und/oder Prüfstation (6) und eine Abziehstation (7) zum Abziehen der Textilwaren von der Form vorgesehen sind, wobei vorzugsweise eine Mehrzahl von Formen (1) vorgesehen und zu den jeweiligen Stationen (4, 5, 6, 7) bewegbar sind.

9. Vorrichtung nach Anspruch 7 oder 8, dadurch gekennzeichnet, daß eine Aufziehvorrichtung (18) zum Aufziehen der Textilwaren (15) auf eine Form (1) vorgesehen ist, wobei die Aufziehvorrichtung mindestens ein relativ zu der Form bewegliches Aufziehteil (20), insbesondere zumindest einen umlaufenden Aufziehriemen, vorzugsweise mehrere relativ zu der Form (1) bewegliche Fördereinheiten (19) mit jeweils zumindest einem Aufziehteil (20) aufweist, wobei insbesondere die Aufziehvorrichtung in die Form (1) integriert ist.

10. Vorrichtung, insbesondere nach dem Oberbegriff des Anspruchs 7, dadurch gekennzeichnet, daß eine Prüfvorrichtung zur Prüfung des Maschenbilds der auf eine im wesentliche zylindrische Form (1) aufgezogenen Textilware (15) vorgesehen ist, wobei insbesondere eine optische Bilderfassungseinrichtung (21) zur Erfassung des Maschenbilds und vorzugsweise eine Speichereinrichtung zur Speicherung eines erfaßten Maschenbilds, eine Vergleichseinrichtung zum Vergleich eines erfaßten Maschenbilds mit einem abgespeicherten Maschenbild und eine Auswerteeinheit zur Auswertung des Vergleichsergebnisses vorgesehen ist.

11. Vorrichtung nach zumindest einem der Ansprüche 7 bis 10, dadurch gekennzeichnet, daß die Lageerfassungseinrichtung einen Sensor (23) aufweist, der die Anwesenheit der Unsymmetrie (17) in einem vorbestimmten Bereich erfaßt.

12. Vorrichtung nach zumindest einem der Ansprüche 7 bis 11, dadurch gekennzeichnet, daß die Form (1) einen Umfang besitzt, der größer ist als ein minimaler Umfang der Textilware (15) im ungespannten Zustand und vorzugsweise derart bemessen ist, daß die Textilware im Bereich der Unsymmetrie (17) von der Form absteht und in übrigen Bereichen glatt an der Form (1) anliegt.

13. Vorrichtung nach zumindest einem der Ansprüche 7 bis 12, dadurch gekennzeichnet, daß die Form (1) mehrere zueinander bewegliche, insbesondere zur Längsachse radial einstellbare Bauteile (30, 31) aufweist.

14. Vorrichtung nach dem Oberbegriff von Anspruch 7, dadurch gekennzeichnet, daß eine Abziehvorrichtung (24, 27) zum Abziehen der Textilwaren von einer Form (1), eine Drehvorrichtung (9) zur Drehung der Form relativ zu der Abziehvorrichtung um eine Längsachse der Form und eine Steuervorrichtung zur Steuerung der Drehvorrichtung während des Abziehens der Textilware von der Form vorgesehen sind.

15. Vorrichtung nach Anspruch 14, dadurch gekennzeichnet, daß eine Erfassungseinheit (36) zur Erfassung einer Verdrillung der Textilwaren (15) längs der Form (1) vorgesehen ist und die Steuereinheit die Drehvorrichtung (9) in Abhängigkeit der erfaßten Verdrillung ansteuert.

16. Vorrichtung nach zumindest einem der Ansprüche 7 bis 15, dadurch gekennzeichnet, daß eine Abziehvorrichtung (24, 27) zum Abziehen der Textilwaren (15) von der Form (1) vorgesehen ist, die zumindest ein relativ zu der Form (1) bewegliches Abziehteil (26, 29), insbesondere zumindest einen umlaufenden Abziehriemen, aufweist und vorzugsweise mehrere relativ zu der Form (1) bewegliche Fördereinheiten (25, 28) mit jeweils zumindest einem Abziehteil (26, 29) aufweist.
